# FASCICULE DE BREVET EUROPEEN

(11) **EP 4 095 357 B1**
(45) Date de publication et mention de la délivrance du brevet: **13.08.2025**
(21) Numéro de dépôt: 22172238.2
(22) Date de dépôt: 09.05.2022
(51) Int. Cl.: F01D 21/04, F01D 25/24

(54) **DISPOSITIF DE RETENTION D'UN VENTILATEUR OU COMPRESSEUR AÉRONAUTIQUE**
BERSTSCHUTZ-VORRICHTUNG FÜR EINEN LUFTFAHRTVENTILATOR -ODER KOMPRESSOR
RETAINING DEVICE FOR AN AERONAUTICAL FAN OR COMPRESSOR

(30) Priorité: 11.05.2021 FR 2104986
(43) Date de publication de la demande: 30.11.2022
(73) Titulaire: Safran Ventilation Systems, 31700 Blagnac (FR)
(72) Inventeur: PENDARIES, Claude, 77550 MOISSY-CRAMAYEL (FR); GAUHAROU, François, 77550 MOISSY-CRAMAYEL (FR)
(74) Mandataire: Gevers & Orès

(56) Documents cités:
- JP-A- 2006 177 364
- US-A- 4 902 201
- US-A- 5 431 532
- US-A1- 2011 052 383
- US-A1- 2019 106 996

## Description

### Domaine technique de l'invention

La présente invention concerne un dispositif pour la réalisation d'un ventilateur ou compresseur, en particulier pour l'industrie aéronautique, ce dispositif comportant notamment un carter annulaire et une roue aubagée montée à l'intérieur de ce carter.

### Arrière-plan technique

L'arrière-plan technique comprend notamment les documents US-A1-5,431,532, US-A1-2011/0052383, US-A1-4,902,201, JP-2006177364A et US-A1-2019/0106996A1.

Un ventilateur ou un compresseur pour l'industrie aéronautique comprend un ensemble comportant un carter et une roue aubagée, cet ensemble étant appelé « dispositif » dans le cadre de la présente invention.

La figure 1 montre un dispositif 10 de ce type, le carter étant désigné par la référence 12 et la roue aubagée par la référence 14.

Le carter 12 de ce dispositif 10 a une forme annulaire définissant une veine interne de circulation d'un flux de gaz (flèches F).

Ce flux de gaz est destiné à être accéléré ou comprimé par la roue aubagée 14 qui est montée à l'intérieur du carter 12 et qui a un axe de rotation A confondu avec l'axe principal ou de révolution du carter.

Dans certaines applications, la roue aubagée 14 peut atteindre des vitesses de rotation élevées, par exemple comprise entre 2.000 et 40.000 tours/minute. En cas de problème mécanique ou d'impact de corps étrangers sur la roue aubagée 14, cette roue peut se rompre et la rupture de la roue génère des débris. A grande vitesse, ces débris peuvent transpercer le carter 12. Il est important d'identifier une solution pour stopper la trajectoire de ces débris et éviter qu'ils atteignent par exemple une cabine de passagers d'un aéronef équipé du ventilateur ou du compresseur.

La présente invention permet de remédier à ce problème grâce à une solution simple, efficace et économique.

### Résumé de l'invention

La présente invention propose un ventilateur ou compresseur, selon la revendication 1, en particulier pour l'industrie aéronautique, ce ventilateur ou ce compresseur comportant un dispositif comprenant :
- un carter annulaire comportant un axe principal et définissant une veine interne de circulation d'un flux de gaz le long de cet axe,
- une roue aubagée montée à l'intérieur du carter et ayant un axe de rotation confondu avec l'axe du carter,

le ventilateur ou compresseur comprenant en outre un système de rétention de débris en cas de rupture de la roue aubagée, ce système comportant un anneau de retenue qui est monté autour du carter, le carter comportant deux bossages annulaires en saillie radialement vers l'extérieur qui sont situés respectivement en amont et en aval de la roue aubagée et sur lesquels sont appliqués et fixés des bords amont et aval de l'anneau de retenue,
et caractérisé en ce que les bords amont et aval de l'anneau de retenue comprennent des orifices qui sont alignés avec des trous taraudés des bossages pour le montage d'éléments de fixation, tels que des vis ou des rivets.

Le système de rétention de débris garantit que les débris générés par la rupture de la roue aubagée sont empêchés de sortir du dispositif. En cas de rupture, les débris de la roue sont susceptibles de traverser le carter. La roue est située entre les bossages du carter donc la traversée du carter par les débris se fait entre les bossages, du fait des forces centrifuges appliquées sur la roue en fonctionnement. Les bossages assurent la fixation de l'anneau de retenue autour du carter mais ont également pour fonction de canaliser les débris, après la traversée du carter, jusqu'à l'anneau de retenue. Les débris vont alors atteindre l'anneau de retenue qui a pour but de bloquer les débris et d'absorber l'énergie liée à l'impact par exemple en se déformant. Les débris ne sont ainsi pas expulsés à l'extérieur du dispositif.

Le ventilateur ou compresseur selon l'invention peut comprendre une ou plusieurs des caractéristiques suivantes, prises isolément les unes des autres ou en combinaison les unes avec les autres :
- le carter comprend, entre les deux bossages et autour de la roue aubagée, une paroi tubulaire ayant une épaisseur radiale constante ;
- la paroi tubulaire comprend des surfaces cylindriques interne et externe libres et nues ;
- le carter est réalisé en métal ou en matériau composite, et/ou l'anneau de retenue est réalisé en métal ou en matériau composite ;
- les bords amont et aval de l'anneau de retenue sont collés sur les bossages ;
- l'anneau de retenue est continu sur 360° ou est formé par enroulement d'une bande de matière dont des extrémités circonférentielles se chevauchent ;
- la roue aubagée a un diamètre externe inférieur ou égal à 1 mètre, et de préférence inférieur ou égal à 60 centimètres ;
- les bossages ont chacun une dimension axiale représentant entre 5 et 30% d'une dimension axiale maximale de la roue aubagée ;
- les bossages ont chacun une dimension radiale représentant entre 200% à 1000% d'une épaisseur radiale du carter entre les bossages ; et
- l'anneau de retenue a une épaisseur radiale comprise entre 1 et 5mm.

La présente invention concerne encore un ventilateur ou compresseur, en particulier pour une application aéronautique, comportant au moins un dispositif tel que décrit ci-dessus.

### Brève description des figures

L'invention sera mieux comprise et d'autres détails, caractéristiques et avantages de l'invention apparaîtront à la lecture de la description suivante faite à titre d'exemple non limitatif en référence aux dessins annexés, dans lesquels :
[Fig.1] la figure 1 est une vue schématique en perspective et en coupe partielle d'un dispositif pour un ventilateur ou un compresseur, ce dispositif comportant un carter et une roue aubagée ;
[Fig.2] la figure 2 est une vue schématique en coupe axiale d'un dispositif selon l'invention, ce dispositif comportant un carter et un système de rétention de débris ;
[Fig.3] la figure 3 est une vue schématique en perspective d'un carter et d'un système de rétention de débris pour un dispositif selon l'invention ;
[Fig.4] la figure 4 est une vue schématique en coupe axiale du dispositif et du système de la figure 3 ;
[Fig.5] la figure 5 est une schématique partielle en perspective du carter de la figure 2 ;
[Fig.6] la figure 6 est une vue schématique en perspective et en coupe axiale d'un dispositif selon l'invention ;
[Fig.7] la figure 7 est une vue schématique en perspective d'un anneau de retenue pour un dispositif selon l'invention ; et
[Fig.8] la figure 8 est une vue schématique partielle en perspective de l'anneau de la figure 7.

### Description détaillée de l'invention

La figure 1 a été décrite dans ce qui précède.

Les figures 2 et suivantes illustrent la présente invention qui concerne un dispositif 10 pour la réalisation d'un ventilateur ou compresseur, en particulier pour l'industrie aéronautique, ce dispositif comprenant :
- un carter annulaire 12 comportant un axe principal A et définissant une veine interne de circulation d'un flux de gaz le long de cet axe A,
- une roue aubagée 14 montée à l'intérieur du carter et ayant un axe de rotation confondu avec l'axe A du carter 12.

Le carter 12 a une forme générale tubulaire le long de l'axe A. Dans l'exemple représenté, il a une forme droite mais pourrait en variante avoir une forme coudée. Le carter 12 comprend une surface annulaire interne 12a, ici cylindrique, et une surface annulaire externe 12b, ici également cylindrique.

La roue aubagée 14 est très schématiquement représentée à la figure 2 et n'est pas représentée dans les figures suivantes. Comme visible à la figure 1, cette roue aubagée 14 peut comprendre un moyeu 14a centré sur l'axe A et des pales 14b régulièrement réparties autour de l'axe A et s'étendant radialement vers l'extérieur depuis la périphérie externe du moyeu 14a. La roue aubagée 14 est entraînée en rotation par un arbre qui est centré sur l'axe A et qui n'est pas représenté dans les dessins.

La roue aubagée 14 est schématiquement représentée par un rectangle à la figure 2. Cette roue 14 a une longueur ou dimension axiale notée L1.

La roue aubagée 14 a un diamètre externe R1 inférieur ou égal à 1 mètre, et de préférence inférieur ou égal à 60 centimètres. L'application de l'invention vise donc pour l'essentiel les ventilateurs et compresseurs de taille relativement faible (pour l'industrie aéronautique).

Le dispositif 10 selon l'invention comprend en outre un système 18 de rétention de débris en cas de rupture de la roue aubagée 14.

Ce système 18 comporte un anneau de retenue 20 qui est monté autour du carter 12. Pour cela, le carter 12 comporte deux bossages annulaires 22 en saillie radialement vers l'extérieur, en particulier sur la surface 12b, qui sont situés respectivement en amont et en aval de la roue aubagée 14. Cela signifie qu'il y a un premier bossage 22 en amont d'un plan transversal passant par l'extrémité amont de la roue aubagée 14, par exemple au niveau de bords d'attaque de ses pales 14b, et un second bossage 22 en aval d'un autre plan transversal passant par l'extrémité aval de la roue aubagée 14, par exemple au niveau de bords de fuite de ses pales 14b. Cela signifie également que la distance axiale D1 entre ces bossages 22 est supérieure à la longueur L1.

Chacun de ces bossages 22 a en section axiale une forme générale carrée ou rectangulaire. Chaque bossage 22 a une longueur ou dimension axiale L2 et une épaisseur ou dimension radiale R2. Les deux bossages 22 sont ici identiques.

L2 représente de préférence entre 5 et 30% de L1.

Chaque bossage 22 comprend une surface cylindrique externe 22a et des surfaces latérales radiales 22b (cf. figure 6). Les bossages 22 définissent entre eux un espace annulaire E qui est vide dans l'exemple représenté. Les bossages 22 sont reliés entre eux par une paroi tubulaire 12c du carter 12 qui a une épaisseur E3 constante sur toute son étendue axiale. De préférence, la paroi tubulaire 12a comprend des surfaces cylindriques interne 12ca et externe 12cb libres et nues. Autrement dit, cette paroi 12c est dépourvue de surépaisseur locale et en particulier de nervures de rigidification.

R2 représente de préférence entre 200% à 1000% de E3.

L'anneau de retenue 20 s'étend autour des bossages 22 et comprend un bord amont 20a qui recouvre le bossage amont 22 et en particulier sa surface 22a, et est fixé à ce bossage amont. L'anneau 20 comprend un bord aval 20b qui recouvre le bossage aval 22 et en particulier sa surface 22a, et est fixé à ce bossage aval.

L'anneau 20 a une forme générale cylindrique et tubulaire et peut avoir une épaisseur E4 constante sur toute sa dimension axiale. Cette épaisseur E4 est par exemple comprise entre 1 et 5mm.

Dans les exemples représentés aux figures 3 à 6, les bords amont 20a et aval 20b de l'anneau 20 comprennent des orifices qui sont alignés avec des trous taraudés 24 des bossages 22 pour le montage d'éléments de fixation 26, tels que des vis ou des rivets.

En variante ou en complément, les bords amont et aval 20a, 20b de l'anneau 20 peuvent être collés sur les bossages 22.

L'anneau 20 ferme l'espace E et a pour fonction d'assurer la retenue des débris en cas de rupture de la roue 14, comme cela sera expliqué plus en détail dans ce qui suit.

Le carter 12 est de préférence réalisé en métal mais pourrait en variante être réalisé en matériau composite et par exemple en plastique chargé. L'anneau de retenue 20 est de préférence réalisé en métal mais pourrait en variante être réalisé en matériau composite. Dans un exemple préféré de réalisation de l'invention, l'anneau 20 est réalisé en acier inoxydable austénitique, tel qu'un acier 304L ou 316L. Ce type d'acier a l'avantage d'avoir un taux d'allongement relativement important.

Comme cela est visible aux figures 7 et 8, l'anneau de retenue 20 peut être continue sur 360° ou peut être formé par enroulement d'une bande de matière dont des extrémités circonférentielles 20a se chevauchent. Ces extrémités peuvent subir une opération de soyage.

Le système 18 de rétention de débris garantit que les débris générés par la rupture de la roue aubagée 14 sont empêchés de sortir du dispositif 10. En cas de rupture, les débris de la roue 14 sont susceptibles de traverser le carter 12. La roue 14 est située entre les bossages 22 du carter donc la traversée du carter par les débris se fera entre les bossages 22, du fait des forces centrifuges appliquées sur la roue 14 en fonctionnement. Les bossages 22 assurent la fixation de l'anneau de retenue 20 autour du carter 12 mais ont également pour fonction de canaliser les débris, après la traversée du carter 12, jusqu'à l'anneau de retenue 20. Les débris vont alors atteindre l'anneau de retenue 20 qui a pour but de bloquer les débris et d'absorber l'énergie liée à l'impact par exemple en se déformant. Les débris ne sont ainsi pas expulsés à l'extérieur du dispositif 10.

## Revendications

1. Ventilateur ou compresseur, en particulier pour l'industrie aéronautique, ce ventilateur ou ce compresseur comportant un dispositif comprenant :
- un carter annulaire (12) comportant un axe principal (A) et définissant une veine interne de circulation d'un flux de gaz le long de cet axe,
- une roue aubagée (14) montée à l'intérieur du carter (12) et ayant un axe de rotation confondu avec l'axe (A) du carter,
le ventilateur ou compresseur comprenant en outre un système (18) de rétention de débris en cas de rupture de la roue aubagée (14), ce système comportant un anneau de retenue (20) qui est monté autour du carter (12), le carter (12) comportant deux bossages annulaires (22) en saillie radialement vers l'extérieur qui sont situés respectivement en amont et en aval de la roue aubagée (14) et sur lesquels sont appliqués et fixés des bords amont et aval (20a, 20b) de l'anneau de retenue (20),
et **caractérisé en ce que** les bords amont (20a) et aval (20b) de l'anneau de retenue (20) comprennent des orifices qui sont alignés avec des trous taraudés (24) des bossages (22) pour le montage d'éléments de fixation (26), tels que des vis ou des rivets.

2. Ventilateur ou compresseur selon la revendication 1, dans lequel le carter (12) comprend, entre les deux bossages (22) et autour de la roue aubagée (14), une paroi tubulaire (12c) ayant une épaisseur radiale (E3) constante.

3. Ventilateur ou compresseur selon la revendication 2, dans lequel la paroi tubulaire (12c) comprend des surfaces cylindriques interne (12ca) et externe (12cb) libres et nues.

4. Ventilateur ou compresseur selon l'une des revendications précédentes, dans lequel le carter (12) est réalisé en métal ou en matériau composite, et/ou l'anneau de retenue (20) est réalisé en métal ou en matériau composite.

5. Ventilateur ou compresseur selon l'une des revendications 1 à 4, dans lequel les bords amont (20a) et aval (20b) de l'anneau de retenue (20) sont en outre collés sur les bossages (22).

6. Ventilateur ou compresseur selon l'une des revendications précédentes, dans lequel l'anneau de retenue (20) est continu sur 360° ou est formé par enroulement d'une bande de matière dont des extrémités circonférentielles se chevauchent.

7. Ventilateur ou compresseur selon l'une des revendications précédentes, dans lequel la roue aubagée a un diamètre externe inférieur ou égal à 1 mètre.

8. Ventilateur ou compresseur selon l'une des revendications précédentes, dans lequel les bossages (22) ont chacun une dimension axiale (L2) représentant entre 5 et 30% d'une dimension axiale (L1) maximale de la roue aubagée (14).

9. Ventilateur ou compresseur selon l'une des revendications précédentes, dans lequel les bossages (22) ont chacun une dimension radiale (R2) représentant entre 200% à 1000% d'une épaisseur radiale (E3) du carter (14) entre les bossages (22).

10. Ventilateur ou compresseur selon l'une des revendications précédentes, dans lequel l'anneau de retenue a une épaisseur radiale comprise entre 1 et 5mm.

## Patentansprüche

1. Lüfter oder Verdichter, insbesondere für die Luftfahrtindustrie, wobei dieser Lüfter oder Verdichter eine Vorrichtung aufweist, umfassend:
- ein ringförmiges Gehäuse (12), das eine Hauptachse (A) aufweist und einen inneren Zirkulationskanal für einen Gasstrom entlang dieser Achse definiert,
- ein beschaufeltes Rad (14), das im Inneren des Gehäuses (12) montiert ist und eine Drehachse aufweist, die mit der Achse (A) des Gehäuses zusammenfällt,
wobei der Lüfter oder Verdichter weiter ein System (18) zum Zurückhalten von Trümmern im Falle eines Bruchs des beschaufelten Rades (14) umfasst, wobei dieses System einen Haltering (20) aufweist, der um das Gehäuse (12) herum montiert ist, wobei das Gehäuse (12) zwei ringförmige, radial nach außen vorstehende Ausbuchtungen (22) aufweist, die jeweils stromaufwärts und stromabwärts des beschaufelten Rades (14) angeordnet sind und an denen stromaufwärtige und stromabwärtige Ränder (20a, 20b) des Rückhaltesystems (20) angebracht und befestigt sind,
und **dadurch gekennzeichnet, dass** die stromaufwärtigen (20a) und stromabwärtigen (20b) Ränder des Halteringes (20) Öffnungen umfassen, die mit Gewindebohrungen (24) der Ausbuchtungen (22) zur Montage von Befestigungselementen (26), wie Schrauben oder Nieten, ausgerichtet sind.

2. Lüfter oder Verdichter nach Anspruch 1, wobei das Gehäuse (12) zwischen den beiden Ausbuchtungen (22) und um das beschaufelte Rad (14) herum eine rohrförmige Wand (12c) umfasst, die eine konstante radiale Dicke (E3) aufweist.

3. Lüfter oder Verdichter nach Anspruch 2, wobei die rohrförmige Wand (12c) freie und blanke zylindrische innere (12ca) und äußere (12cb) Oberflächen umfasst.

4. Lüfter oder Verdichter nach einem der vorstehenden Ansprüche, wobei das Gehäuse (12) aus Metall oder Verbundwerkstoff ausgeführt ist und/oder der Haltering (20) aus Metall oder Verbundwerkstoff ausgeführt ist.

5. Lüfter oder Verdichter nach einem der Ansprüche 1 bis 4, wobei die stromaufwärtigen (20a) und stromabwärtigen (20b) Ränder des Halteringes (20) weiter an den Ausbuchtungen (22) geklebt sind.

6. Lüfter oder Verdichter nach einem der vorstehenden Ansprüche, wobei der Haltering (20) über 360° durchgehend ist oder durch Umwickeln eines Materialstreifens gebildet ist, dessen Umfangsenden sich überlappen.

7. Lüfter oder Verdichter nach einem der vorstehenden Ansprüche, wobei das beschaufelte Rad einen Außendurchmesser von weniger als oder gleich 1 Meter aufweist.

8. Lüfter oder Verdichter nach einem der vorstehenden Ansprüche, wobei die Ausbuchtungen (22) jeweils eine axiale Abmessung (L2) aufweisen, die zwischen 5 und 30 % einer maximalen axialen Abmessung (L1) des beschaufelten Rades (14) darstellt.

9. Lüfter oder Verdichter nach einem der vorstehenden Ansprüche, wobei die Ausbuchtungen (22) jeweils eine radiale Abmessung (R2) aufweisen, die zwischen 200 % und 1000 % einer radialen Dicke (E3) des Gehäuses (14) zwischen den Ausbuchtungen (22) darstellt.

10. Lüfter oder Verdichter nach einem der vorstehenden Ansprüche, wobei der Haltering eine radiale Dicke zwischen 1 und 5 mm aufweist.

## Claims

1. A fan or compressor, in particular for the aeronautical industry, this fan or this compressor comprising a device comprising:
- an annular casing (12) comprising a main axis (A) and defining an internal flow duct for a gas flow along this axis,
- a bladed wheel (14) mounted inside the casing (12) and having an axis of rotation coincident with the axis (A) of the casing,
the fan or compressor further comprising a system (18) for retaining debris in the event of breakage of the bladed wheel (14), this system comprising a retaining annulus (20) which is mounted around the casing (12), the casing (12) comprising two radially outwardly projecting annular bosses (22) which are located respectively upstream and downstream of the bladed wheel (14) and to which upstream and downstream edges (20a, 20b) of the retaining annulus (20) are applied and attached, and
**characterized in that** the upstream (20a) and downstream (20b) edges of the retaining annulus (20) comprise orifices that are aligned with threaded holes (24) of the bosses (22) for mounting attachment elements (26), such as screws or rivets.

2. The fan or compressor of claim 1, wherein the casing (12) comprises, between the two bosses (22) and around the bladed wheel (14), a tubular wall (12c) having a constant radial thickness (E3).

3. The fan or compressor of claim 2, wherein the tubular wall (12c) comprises free and bare internal (12ca) and external (12cb) cylindrical surfaces.

4. The fan or compressor according to any of the preceding claims, wherein the casing (12) is made of metal or composite material, and/or the retaining annulus (20) is made of metal or composite material.

5. The fan or compressor of any of claims 1 to 4, wherein the upstream (20a) and downstream (20b) edges of the retaining annulus (20) are further bonded to the bosses (22).

6. The fan or compressor of any of the preceding claims, wherein the retaining annulus (20) is continuous through 360° or is formed by winding a strip of material with overlapping circumferential ends.

7. The fan or compressor of any of the preceding claims, wherein the bladed wheel has an external diameter of less than or equal to 1 meter.

8. The fan or compressor of any of the preceding claims, wherein the bosses (22) each have an axial dimension (L2) representing between 5 and 30% of a maximum axial dimension (L1) of the bladed wheel (14).

9. The fan or compressor of any of the preceding claims, wherein the bosses (22) each have a radial dimension (R2) of between 200% and 1000% of a radial thickness (E3) of the casing (14) between the bosses (22).

10. The fan or compressor of any of the preceding claims, wherein the retaining annulus has a radial thickness between 1 and 5 mm.
